# EUROPÄISCHE PATENTSCHRIFT

(11) **EP 1 260 669 B1**
(45) Veröffentlichungstag und Bekanntmachung des Hinweises auf die Patenterteilung: **15.09.2004**
(21) Anmeldenummer: 02009279.7
(22) Anmeldetag: 29.04.2002
(51) Int. Cl.: E06B 9/17

(54) **Rolladenaufsatzkasten**
Roller blind box
Caisson de volet roulant

(30) Priorität: 17.05.2001 DE 10124143
(43) Veröffentlichungstag der Anmeldung: 27.11.2002
(73) Patentinhaber: THYSSEN POLYMER GMBH, 94327 Bogen (DE)
(72) Erfinder: Pielmeier, Günter, 94327 Bogen (DE)

(56) Entgegenhaltungen:
- EP-A- 0 263 465
- EP-A- 0 420 054
- EP-A- 0 843 067
- EP-A- 1 070 826
- DE-A- 2 715 909
- DE-A- 2 715 910
- DE-A- 4 237 956
- DE-A- 19 751 756
- DE-C- 4 416 866
- FR-A- 2 272 253

## Beschreibung

Die Erfindung bezieht sich auf einen Rolladenaufsatzkasten gemäß dem Oberbegriff des Anspruches 1.

Rolladenaufsatzkästen sind an sich bekannt. Beispielsweise zeigt die EP 0 843 067 A2, die EP 263 465 B1 solche Rolladenaufsatzkästen. Auch das DE GM 89 11 646 U1 beschreibt einen Rolladenkasten der aus Kunststoffhohlkammerprofilen zusammengesetzt ist, gleiches gilt für die DE 27 15 909 A1 und 27 15 910. Diese Rolladenaufsatzkästen müssen jeweils für die im Gebäude belassene Nischen angefertigt und mit den darunter angeordneten Fensterrahmen stimseitig verbunden werden, wobei für jede Mauerstärke ein besonderer Rolladenkasten mit darauf abgestimmten Abmessungen erforderlich ist. Die Verbindungen der einzelnen Teile eines solchen Rolladenaufsatzkastens untereinander und des kompletten Rolladenkastens mit dem Fensterrahmen geschieht üblicherweise mittels Klippsverbindungen.

Es liegt auf der Hand, daß dies einen erheblichen Aufwand an Werkzeugen, extrudierten Profilen, Lagerhaltung und Transportkapazitäten erfordert.

Darüber hinaus ist noch die DE 42 37 956 A1 bekannt geworden. Dabei handelt es sich um eine Schachteinrichtung mit einem nach unten offenen Aufnahmeschacht zur Aufnahme eines Rolladens, die mit einem solchen Sturzschalungsschacht zu versehen ist, der eine verlorene Schalung bildet und damit am Bau eine zusätzliche Sturzschalung überflüssig macht. Außerdem sind noch Adapter für einen Rolladenkasten offenbahrt, der verschiedene Arten von Fenstern mit unterschiedlichen Abmessungen mit einem Rolladenaufsatzkasten kombinieren läßt, wie aus der DE 44 16 866 C1 hervorgeht und weiterhin gemäß DE 197 51 756 A1 Rollokästen für schlanke Wände von Fertighauselementen mit variablem Kastenhohlraum, die durch ihre speziellen Eigenschaften so schlank gestaltet sind, daß sie während der Fertigung den flächenbündigen Einbau in Wandelemente gewährleisten. Solche Kästen sind für Normalmauerstärken nicht einsetzbar.

Vor dem Hintergrund dieses Standes der Technik liegt der Erfindung die Aufgabe zugrunde, einen auf einfache Weise an sämtliche Mauerstärken anpassbaren Rolladenaufsatzkasten zu schaffen.

Diese Aufgabe wird mit den Merkmalen des Patentanspruchs 1 gelöst. Vorteilhafte Ausführungsformen sind in den abhängigen Patentansprüchen angegeben.

Der mit der Erfindung erzielte Vorteil liegt insbesondere in der einfachen Adaption des Rolladenaufsatzkastens an die jeweilige Mauerstärke, verringertem Transportraum und insbesondere vereinfachter Herstellung, wegen des Bedarfes nur eines Werkzeuges für das Kupplungs- bzw. Verbindungsprofil des Oberteiles und eingeschränkter Lagerhaltung.

In den Abbildungen ist die Erfindung anhand eines Ausführungsbeispieles näher erläutert.

Es zeigt:
- Fig. 1:: einen Schnitt durch ein Rolladenaufsatzkasten,
- Fig. 2:: ein Kupplungsprofil des Rolladenaufsatzkastens gem. Fig. 1,
- Fig. 3:: ein Verbindungsprofil des Rolladenausfatzkastens gem. Fig. 1,
- Fig. 4:: ein Kopfstück des Rolladenaufsatzkastens gem. Fig. 1 und
- Fig. 5:: eine Putzträgerplatte des Rolladenaufsatzkastens gem. Fig. 1.

Der in Figur 1 dargestellte Rolladenaufsatzkasten besteht im Wesentlichen aus einem kastenförmigen Gehäuse mit Ober- und Unterseiten aus Kunststoffhohlprofilen 1,2,6, den seitlichen Putzträgerplatten 3 und den beiden Kopfstücken 4, wobei die Kunststoffhohlkammerprofile 1 als Kupplungsprofile, bzw. Verbindungsprofil und am Boden als Revisionsdeckel 6 ausgebildet sind. Weiterhin sind eine Wärmedämmung 5, Rolladenführung 7, ein Panzereinlauftrichter 8 sowie ein Teil eines Rolladenpanzers 9 mit Ablauftraverse 10, eine Putzschine 11 und ein Fenster-Rahmenprofil 12 dargestellt auf die der Rolladenaufsatzkasten aufgerastet ist.

Die Oberseite des Rolladenaufsatzkastens besteht aus je einem rechts und links angeordneten Kopplungsprofil 1 und einem zwischen diesen beiden Kupplungsprofilen vorgesehenen Verbindungsprofil 2. Das Kupplungsprofil 1 ist einerseits mit der Putzträgerplatte 3 über ein in dessen Aufnahmenut 3a eingreifenden Rastwinkel des Kupplungsprofiles 1verbunden.

Aus Fig. 2 und 3 ist ersichtlich, daß auf der entgegengesetzten Seite des Kupplungsprofiles 1 eine Verbindungsklaue 1b vorgesehen ist, die in unterschiedlichen Entfernungen vom Mittelpunkt des Verbindungsprofiles 2 angeordneten Rastungen 2a bis 2e rechts und 2f bis 2k links eingreifen. Mit einer solchen Rastanordnung sind praktisch sämtliche vorkommenden Tiefen des Mauerwerkes überbrückbar. Das Verbindungsglied 2 ist noch mit Schraubkanälen 2I,m für die Verbindung mit dem Kopfstück 4 versehen, während das Kupplungsglied 1 Schraubkanäle 1b, c für eben diese Verbindung aufweist.

Figur 4 zeigt das Kopfstück 4 mit seiner Ausgleichsfläche 4a zur Anpassung an die jeweilige Mauerstärke und den Aussparungen 4b für die Aufnahme der nicht dargestellten Gurtscheibe bzw. sonstigem Zubehör.

Fig. 5 zeigt die Putzträgerplatte 3 mit ihrer Aufnahmenut 3a für die Kopplung mit dem Kupplungsprofil 1. Die Putzträgerplatte weist an ihrer Außenseite Rippen 3b zur besseren Haftung des aufzubringenden Putzes auf, sowie einen Ansatz 3c für die Aufnahme der Putzschiene 11.

### Bezugszeichenliste

- 1: Kupplungsprofil
- 2: Verbindungsprofil
- 3: Putzträgerplatte
- 4: Kopfstück
- 5: Wärmedämmung
- 6: Revisionsdeckel
- 7: Rolladenführung
- 8: Panzer-Einlauftrichter
- 9: Rolladenpanzer
- 10: Panzer-Ablauftraverse
- 11: Putzschiene
- 12: Fenster-Rahmenprofil

## Patentansprüche

1. Rolladenkasten
- mit einer gebäudeaußenseitigen Vorderwand (3), einer oberen Kastenwand (1,2), einer gebäudeinnenseitigen Rückwand (3) und einer Bodenwand (6) sowie zwei den Rolladenkasten seitlich abschließenden und die Wickelwelle lagernden Seitenwänden (4).
- wobei die Kastenwände (1,2,4,6) als rechteckige Kunststoffhohlkammerprofile ausgebildet und an ihren Kanten miteinander verrastbar sind,
**dadurch gekennzeichnet,**
- **daß** die obere Kastenwand (1,2) in Kastenquerrichtung in wenigstens zwei miteinander kuppelbare, rechteckige Teilwände (1,2) unterteilt ist, die in Kastenquerrichtung ineinander schiebbar und in einer gewünschten Endstellung relativ zueinander arretierbar sind und insoweit eine kontinuierliche Anpassung der Rolladenkastentiefe an unterschiedliche Mauerstärken gewährleisten
- und **daß** auch die Bodenwand (6) und die beiden Seitenwände (4) des Rolladenkastens in ihren Tiefen an die vorliegende Mauerstärke anpaßbar sind.

2. Rolladenaufsatzkasten nach Anspruch 1, **dadurch gekennzeichnet, daß** die obere Kastenwand (1,2) des Rolladenkastens in Kastenquerrichtung in drei kuppelbare Teilwände unterteilt ist, von denen die beiden äußeren (1), mit der Vorder- und Rückwand verrasteten Teilwände (1) an der inneren, mittleren Teilwand (2) in Kastenquerrichtung in einer gewünschten Endstellung festlegbar sind.

3. Rolladenkasten nach Anspruch 2 **dadurch gekennzeichnet, daß** die innere mittlere Teilwand (2) mehrere nebeneinander angeordnete und in Kastenlängsrichtung verlaufende Rastungen und die beiden äußeren Teilwände zugehörige Rastklauen aufweisen, die in diesen Rastungen zum Eingriff bringbar sind.

4. Rolladenkasten nach Anspruch 3, **dadurch gekennzeichnet,** da**ß** die Rastungen an der inneren, mittleren Teilwand (2) und die zugehörigen Rastklauen an den beiden äußeren Teilwänden (1) jeweils an deren Ober- und Unetrseiten ausgebildet sind.

5. Rolladenkasten nach einem der Ansprüche 1 bis 4, **dadurch gekennzeichnet, daß** die Vorder- und Rückwand (3) des Rolladenkastens als Putzträgerplatten ausgebildet sind.

## Claims

1. Roller shutter box
- with a front wall to the outside of the building, an upper box wall, a rear wall to the inside of the building and a base wall as well as two side walls closing the roller shutter box laterally and supporting the reel shaft.
- with the box walls being designed as rectangular plastic cavity profiles and being able to snap into each other at their edges,
**characterised in that**
- the upper box wall is subdivided in a direction transverse to the box into at least two rectangular part-walls which can couple with each other and which can be pushed into each other in a direction transverse to the box and which can be locked in relation to each other in a required end position and which insofar guarantee a continuous adaptation of the roller shutter box depth to different wall thicknesses,
- and that the depths of the base wall and the two side walls of the roller shutter box can also be adapted to the existing wall thickness.

2. Top-mounted roller shutter box in accordance with Claim 1, **characterised in that** the upper box wall of the roller shutter box is subdivided in a direction transverse to the box into three part-walls which can couple with each other, of which the two external part-walls, which are locked with the front and rear walls, can be locked to the internal, central part-wall in a direction transverse to the box in a required end position.

3. Roller shutter box in accordance with Claim 2, **characterised in that** the internal, central part-wall has several locking notches located adjacent to each other and running in the longitudinal direction of the box, and that the two external part-walls have matching locking catches which can be made to engage in these notches.

4. Roller shutter box in accordance with Claim 3, **characterised in that** the notches on the internal, central part-wall and the matching locking catches on the two external part-walls are located on both the upper and lower sides.

5. Roller shutter box in accordance with Claims 1 to 4, **characterised in that** the front and rear walls of the roller shutter box are designed as plaster base boards.

## Revendications

1. Agencement de seuil de porte composé d'une pièce moulée constituant le seuil, d'un battant, d'un cadre de porte et de moyens d'étanchéité au niveau de ce battant et de ce cadre de porte, sachant que pour le seuil de porte, deux pièces moulées (1,2) sont prévues, dont l'une (1) est agencée du côté de la pièce et l'autre (2) du côté extérieur, et qu'entre les deux pièces moulées (1 et 2), un profilé de connexion (3) est inséré, **caractérisé par le fait qu'**au-dessus du profilé de connexion (3) en matériau peu thermoconducteur, est agencé un joint d'étanchéité (4) doté d'une lèvre d'étanchéité (4a) peu épaisse en face de laquelle, au niveau de la partie inférieure du battant (10), est insérée une réglette d'étanchéité (5) dotée d'une lèvre d'étanchéité (5a) et en outre un joint angulaire (7) doté d'une lèvre d'étanchéité (7a) est prévu dans les extrémités inférieures du battant (10), sachant que ce joint (7,7a) est ancré dans le battant (10) et agit conjointement avec le bloc d'étanchéité (8a) d'un joint de cadre (8) agencé dans le cadre de la porte (9).

2. Agencement de seuil de porte conforme à la revendication 1, **caractérisé par le fait que** l'agencement de seuil de porte, en partant de la lèvre d'étanchéité (4), est légèrement orienté vers l'extérieur.

3. Agencement de seuil de porte conforme aux revendications 1 et 2, **caractérisé par le fait que** la lèvre d'étanchéité (4a) agit conjointement avec la réglette d'étanchéité (5,5a) prévue au niveau de la partie inférieure du profilé du battant (10).

4. Agencement de seuil de porte conforme aux revendications 1 à 3, **caractérisé par le fait que** le joint de cadre (8) formant une cale d'étanchéité, doté du bloc d'étanchéité (8a), est prévu en face du joint angulaire (7,7a).

5. Agencement de seuil de porte conforme aux revendications 1 à 4, **caractérisé par le fait que** les deux pièces moulées (1,2) se composent d'un matériau métallique, et que le profilé de connexion (3)¹ et les joints (4) et (5) se composent de matériaux peu thermoconducteurs.
